# EUROPÄISCHE PATENTSCHRIFT

(11) **EP 3 077 746 B1**
(45) Veröffentlichungstag und Bekanntmachung des Hinweises auf die Patenterteilung: **17.03.2021**
(21) Anmeldenummer: 14805832.4
(22) Anmeldetag: 26.11.2014
(51) Int. Cl.: F25D 25/02

(54) **HAUSHALTSKÄLTEGERÄT MIT EINER ÜBER EINEM FRISCHHALTEBEHÄLTER ANGEORDNETEN TRENNWAND UND EINER ANZEIGEEINHEIT**
DOMESTIC REFRIGERATION APPLIANCE HAVING A PARTITION WALL ARRANGED ABOVE A KEEP-FRESH CONTAINER AND HAVING A DISPLAY UNIT
RÉFRIGÉRATEUR DOMESTIQUE COMPORTANT UNE CLOISON DISPOSÉE AU-DESSUS D'UN CONTENANT DE CONSERVATION ET UNE UNITÉ D'AFFICHAGE

(30) Priorität: 06.12.2013 DE 102013225092
(43) Veröffentlichungstag der Anmeldung: 12.10.2016
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); FÖRSTERLING, Klaus, 83123 Amerang (DE); HARTWEIN, Christine, 80469 München (DE); KESSLER, Andreas, 81827 München (DE); KLEINLEIN, Philipp, 81371 München (DE); STAUD, Ralph, 81667 München (DE); TISCHER, Thomas, 85540 Haar (DE)
(86) Internationale Anmeldenummer: PCT/EP2014/075647
(87) Internationale Veröffentlichungsnummer: WO 2015/082274

(56) Entgegenhaltungen:
- EP-A1- 2 662 648
- WO-A1-2004/038312
- WO-A1-2009/099441
- WO-A2-2009/103679
- DE-A1-102009 029 142
- US-A- 4 850 206
- Andrew O'Gorman: "Miele Perfect Fresh Pro", , 23 July 2013 (2013-07-23), pages 1-7, XP054977229, Retrieved from the Internet: URL:https://www.youtube.com/watch?v=fdjFKB byQZw [retrieved on 2017-03-22]

## Beschreibung

Die Erfindung betrifft ein Haushaltskältegerät mit einem Innenraum zur Aufnahme von Lebensmitteln, der durch Wände eines Innenbehälters begrenzt ist. Darüber hinaus umfasst das Haushaltskältegerät zumindest einen im Innenraum angeordneten Frischhaltebehälter für Lebensmittel, der eine Schale und einen zum Abdecken der Schale vorgesehenen Deckel aufweist. Das Haushaltskältegerät weist eine Lagerungsvorrichtung auf, mit welcher der Deckel zum Öffnen und Schließen der Schale im Innenraum anhebbar und absenkbar gelagert ist. Darüber hinaus umfasst das Haushaltskältegerät ein Bedienelement, mit welchem der Deckel betätigbar ist, und weist eine Trennwand auf, die direkt oberhalb dem Deckel in dem Innenraum angeordnet ist.

Derartige Ausgestaltungen sind aus dem Stand der Technik bekannt. So zeigt die WO 2011/026749 A2 ein entsprechendes Kältegerät mit einem Gemüsefach. Eine Schale zum Aufnehmen des Gemüses kann in den Innenraum eingebracht und herausgenommen werden. Diese Schale ist von oben her durch einen Deckel abdeckbar. An schräg ausgebildeten Oberkanten der Schale liegt der Deckel im geschlossenen Zustand auf. Oberhalb des Deckels ist eine weitere Platte angeordnet, an der eine Frontleiste ausgebildet ist, an welcher ein Bedienelement bewegbar positioniert ist. Das Bedienelement kann parallel zur Frontleiste verschoben werden und ist dazu mit einer schräg verlaufenden Führungsbahn in Form eines Schlitzes, der in dem Deckel ausgebildet ist, gekoppelt. Abhängig von dieser Verschiebung dieses Schiebers erfolgt dann ein Anheben des Deckels, der über eine entsprechende mechanische Kopplung mit der darüber angeordneten Platte gekoppelt ist.

Darüber hinaus ist aus der DE 40 40 341 C2 eine Frischhaltebox mit einem verschließbaren Deckel bekannt. Auch diese Box ist in einen Innenraum eines Haushaltskältegeräts einsetzbar.

Bei beiden aus dem Stand der Technik bekannten Ausführungen ist es vorgesehen, das darin eingebrachte Kühlgut, beispielsweise in Form von Gemüse, Salate, Fleisch, Obst und dergleichen vor unerwünscht schnellem Austrocknen zu bewahren. Die in dem Zusammenhang auftretenden Probleme sind bereits in der DE 40 40 341 C2 hinlänglich erläutert.

Bei den bekannten Ausgestaltungen ist die Stellung des Deckels nicht ohne Weiteres und uneingeschränkt einsehbar, so dass auch die offene und die geschlossene Stellung nicht unverzüglich von einem Nutzer erkannt werden können. Da die offene und die geschlossene Stellung auch wesentlich mit der Einstellung des Feuchtegehalts in dem Frischhaltebehälter zusammenhängt, ist dies gerade auch eine doch sehr wesentliche Information für den Nutzer.

DE 10 2009 029 142 A1 offenbart ein Kältegerät mit einem Korpus und einer Tür, die einen wärmeisolierten Lagerraum umgeben, eine aus dem Lagerraum herausziehbare Schale und eine die Schale in einer in den Lagerraum eingeschobenen Stellung überdeckende Platte. Eine Griffleiste an einer Vorderwand der Schale ist wenigstens bis vor eine Vorderkante der Platte hochgezogen.

WO 2004/038312 A1 offenbart ein Gemüsefach für ein Kältegerät, umfassend eine Gemüsebox, die in dem Kältegerät gelagert ist, in welchem eine Kaltluftbereitstellungseinheit bereitgestellt ist, um die Kaltluft darin zu zirkulieren, und in welchem eine Vielzahl von Fachböden bereitgestellt ist und mit einem Aufnahmeraum zur Aufnahme von Nahrungsmitteln, der nach oben öffenbar ist; eine Box-Abdeckung zum Abdecken einer Öffnungsseite der Gemüsebox, um den Aufnahmeraum der Gemüsebox zu verschließen und mit einer Vielzahl von Kaltluftventilationsöffnungen, die an einer Seite hiervon ausgebildet sind, um Kaltluft in die Gemüsebox einzuführen; eine Abdeckungsstützeinheit, die zwischen der Box-Abdeckung und dem Fachboden angeordnet ist, um die Box-Abdeckung an dem Fachboden zu stützen; eine Vielzahl von Öffnungs-Schließ-Gliedern, zum Öffnen und Schließen der Kaltluftventilationsöffnungen der Box-Abdeckung; und einer Betriebseinheit zum gleichzeitigen Betreiben der Öffnungs-Schließ-Glieder.

WO 2009/103679 A2 offenbart ein Kältegerät mit einem umluftgekühlten Lagerfach und einem verstellbaren Steuerelement zum Steuern wenigstens einer Zirkulationsbedingung der Umluft in dem Lagerfach. Ein Motor ist zum Verstellen des Steuerelements vorgesehen. Eine Steuereinheit ist eingerichtet, um eine Stellung des Steuerelements entsprechend einem von einem Benutzer spezifizierten Wert der Zirkulationsbedingung über den Motor einzustellen.

WO 2009/099441 A1 offenbart ein Kältegerät mit zwei oder mehreren geregelten Kompartiments. Ein Klimaregelungsbauteil regelt das Klima der Kompartiments. Das Regelungsbauteil ist elektrisch mit einer interaktiven Anzeige verbunden, wobei die Anzeige einem Benutzer ein Kompartimentauswahlelement präsentiert, und bei einer Auswahl eines Kompartiments durch einen Benutzer die Anzeige ein vorbestimmtes Klimaregelungselement entsprechend des ausgewählten Kompartiments präsentiert. Das Kompartimentauswahlelement weist eine Vielzahl von Kompartimentsymbolen entsprechend des Klima geregelten Kompartiments auf. Das Klimaregelungselement kann eine Temperaturregelung oder eine Vielzahl von Nahrungsmittelartsymbolen aufweisen.

Aus der EP 2 662 648 A1 ist ein Kühl- oder Klimaschrank bekannt. Dort ist ein Behälter mit einem Deckel gezeigt. Der Deckel kann durch Handhabe, die eine linear verschiebbare Taste aufweist, betätigt werden.

US 4,850,206 offenbart eine Feuchtigkeitsregulierung beinhaltend einen Fachboden, wobei der Fachboden eine Öffnung in der Front und eine Zwischenraum rückwärtig zwischen einer Schale und dem Fachboden aufweist, um eine Durchflussbelüftung bereitzustellen, wenn beide geöffnet sind. Der Fachboden beinhaltet weiterhin eine lateral verschiebbare Abdeckung zum Verschließen einer Frontöffnung und einer Dämpferklappe zum Verschließen einer rückwärtigen Öffnung. Ein Dämpferaktuatorarm ist verbunden zwischen der Dämpferklappe und der verschiebbaren Abdeckung, so dass beide gemeinsam durch betätigen eines einzigen lateral verschiebbaren Betätigungsknopfes betätigbar sind.

In bildhafter Darstellung ist durch die weitere Offenbarung Andrew O'Gorman:"Miele Perfect Fresh Pro", 23. Juli 2013 (2013-07-23), Seiten 1-7, XP054977229, gefunden im Internet: URL:https://www.youtube.com/watch?v=fdjFKBbyQZw [gefunden am 2017-03-22] Entsprechendes gezeigt.

Es ist Aufgabe der vorliegenden Erfindung, ein Haushaltskältegerät zu schaffen, bei welchem die klimatische Situation in dem Frischhaltebehälter durch einen Nutzer einfach wahrnehmbar ist.

Diese Aufgabe wird durch ein Haushaltskältegerät, welches die Merkmale nach Anspruch 1 aufweist, gelöst.

Ein erfindungsgemäßes Haushaltskältegerät umfasst einen Innenraum zur Aufnahme von Lebensmitteln, der durch Wände eines Innenbehälters begrenzt ist. In dem Innenraum ist zumindest ein Frischhaltebehälter angeordnet, der zur Aufnahme von Lebensmitteln ausgebildet ist. Der Frischhaltebehälter weist eine Schale auf. Er weist darüber hinaus einen Deckel auf, der zum Abdecken der Schale ausgebildet ist. Darüber hinaus ist eine Lagerungsvorrichtung ausgebildet, mit welcher der Deckel zum Öffnen und Schließen der Schale im Innenraum anhebbar und absenkbar gelagert ist. Das Haushaltskältegerät umfasst darüber hinaus ein Bedienelement, mit welchem der Deckel betätigbar ist. Darüber hinaus ist eine Trennwand beziehungsweise eine Trennplatte vorgesehen, die direkt oberhalb dem Deckel in dem Innenraum angeordnet ist. Ein wesentlicher Gedanke der Erfindung ist darin zu sehen, dass die Trennwand an einer dem Deckel abgewandten Oberseite eine auf der Oberseite angeordnete Blende als Informationselement aufweist. Dadurch ist ein individuelles separates Bauteil, die Blende, vorhanden, welches Informationen präsentiert, so dass ein Nutzer diese einfach und umfänglich einsehen und nachvollziehen kann.

Erfindungsgemäß ist an einer dem Deckel abgewandten Oberseite eine Anzeigeeinheit zur Anzeige des Feuchtegehalts in dem Frischhaltebehälter ausgebildet. Durch eine derartige Ausgestaltung wird dem Nutzer grundsätzlich eine Information über den Feuchtegehalt mitgeteilt, so dass er auch dann, wenn die Stellung des Deckels nicht unmittelbar und eindeutig einsehbar ist, entsprechend informiert ist. Darüber hinaus ist gerade durch diese spezifische exponierte Position die Information jederzeit und intuitiv von einem Nutzer wahrnehmbar und einsehbar. Unmittelbar dann, wenn er praktisch in Richtung des Frischhaltebehälters bei geöffneter Tür des Haushaltskältegeräts und in den Innenraum in Richtung des Frischhaltebehälters blickt, fällt die Information über den Feuchtegehalt in den Blickbereich.

Erfindungsgemäß ist die Anzeigeeinheit an der Blende angeordnet, und die funktionelle Ausgestaltung der Blende als Informationselement durch die Anzeigeeinheit gebildet. Die oben genannten Vorteile treten dadurch besonders hervor.

Vorzugsweise ist vorgesehen, dass die Oberseite der Trennwand uneben ausgebildet ist und die Anzeigeeinheit in einem schräg nach oben und hinten orientierten Oberflächenbereich der Oberseite angeordnet ist, der somit insbesondere quasi einen schrägen Stufenabschnitt darstellt. Dies ist eine besonders hervorzuhebende Ausführung, da damit die Sichtbarkeit und Wahrnehmbarkeit nochmals verbessert ist und gerade aufgrund der Position des Frischhaltebehälters in dem Innenraum und der Blickrichtung der Augen eines Nutzers hier ein sehr vorteilhafter Winkel gegeben ist, um die Anzeige wahrnehmen zu können.

Vorzugsweise ist vorgesehen, dass der Oberflächenbereich gegenüber einem Frontrand der Trennwand nach hinten zurückversetzt angeordnet ist und sich parallel zum Frontrand erstreckt. Durch diese Ausgestaltung und ein nach hinten Absetzen wird auch ein gewisser Stoßschutz erreicht, so dass beim Herausnehmen von Lebensmitteln aus dem Innenraum oder beim Befüllen diese Anzeigeeinheit nicht unmittelbar die vorderste Kante darstellt, an der dann ein Gegenstand anstoßen könnte. Darüber hinaus ist durch diese zurückversetzte Anordnung gerade bei Ausgestaltungen, bei denen in einer Tür auch im Hinblick auf die vertikale Lage ortsspezifisch Türabsteller angeordnet sind, ein zusätzlicher Bauraum geschaffen, um zwischen der zurückversetzten Anordnung der Anzeigeeinheit und einem Frontrand auch noch bei geschlossener Tür einen Türabsteller einbringen zu können.

Erfindungsgemäß ist vorgesehen, dass die Anzeigeeinheit in einer Blende ausgebildet ist. Diese stellt somit auch zusätzlich gleich einen Träger dar und ermöglicht eine nochmals verbessertere Anzeigemöglichkeit und zusätzlich verbesserte Wahrnehmbarkeit.

Vorzugsweise ist vorgesehen, dass die Blende zerstörungsfrei lösbar an der Trennwand angeordnet ist. Dies ist eine besonders vorteilhafte Ausführung, da dadurch individuell eine Bestückung mit verschiedenen Blenden und dadurch insbesondere verschiedenen Informationselementen oder deren Ausgestaltung und Umfang erreicht ist, so dass eine Variantenbildung und Typenvielfalt des Haushaltskältegeräts mit einem einfachen ersetzbaren Bauteil erreicht ist. Nicht zuletzt kann durch eine derartige reversibel vorgesehene Abnahme und wieder Anbringung somit auch eine gewisse Typendifferenzierung erfolgen, so dass bei unterschiedlichen Haushaltsgerätetypen oder unterschiedlichen Marken auch bei ansonsten Gleichteilen eine unterschiedliche Blende verwendet werden kann. Durch die vorteilhafte Ausführung kann auch zu Wartungszwecken, Reinigungszwecken oder Austauschzwecken ein separates Bauteil bereitgestellt werden, welches dann Vorteile bezüglich der oben genannten Eigenschaften bietet.

Vorzugsweise ist vorgesehen, dass die Blende in einem Grundteil der Trennwand eingebettet angeordnet ist. Dadurch ist sie positionsstabil angeordnet und fügt sich in das Gesamtbild der Trennwand entsprechend ein.

Besonders vorteilhaft ist es, dass die Blende im in das Grundteil eingesetzten Zustand mit ihrer Oberseite bündig mit einer an die Blende angrenzenden Oberseite des Grundteils angeordnet ist. Durch eine derartige flächenbündige Anordnung werden unerwünschte Kanten und Vorsprünge vermieden und auch ein sehr einheitliches, beruhigtes Bild geschaffen. Auch ist dies vorteilhaft bezüglich der bereits oben genannten Ausgestaltung, bei welcher in diesem vorderen Bereich bei geschlossener Tür ein Türabsteller sich zwischen dem Frontrand und diesem schräg nach oben stehenden, erhabenen Oberflächenbereich sich erstrecken kann.

Vorzugsweise ist vorgesehen, dass sich die Blende in Tiefenrichtung des Haushaltskältegeräts betrachtet von einem hinteren Rand des Oberflächenbereichs bis zum Frontrand erstreckt und einen Teilbereich des Frontrands bildet. Die bereits oben genannten Vorteile werden hier nochmals bekräftigt.

Erfindungsgemäß ist das Bedienelement an der Blende angeordnet. Vorzugsweise ist vorgesehen, dass das Bedienelement in Tiefenrichtung des Haushaltskältegeräts betrachtet vor dem schrägen Oberflächenbereich angeordnet ist. Dadurch wird ein sehr kompakter Aufbau der Anzeige und Bedienmöglichkeiten geschaffen. Darüber hinaus ist durch diese spezifische Stellung des Bedienelements auch der Sichtbereich zur Anzeigeeinheit nicht beeinträchtigt, und dennoch kann ein Nutzer leicht wahrnehmbar bereits bei der Betätigung des Bedienelements auch die Feuchtegehaltanzeige erkennen. Darüber hinaus ist gerade diese örtliche Anbringung des Bedienelements für einen Nutzer vorteilhaft, da es somit leicht zugänglich ist und ergonomisch bedienbar ist. Es kann vorgesehen sein, dass das Bedienelement gegenüber dem Frontrand nach hinten zurück versetzt ist. Es kann jedoch auch vorgesehen sein, dass das Bedienelement mit einer Mantelwand geringfügig nach vorne über den Frontrand übersteht. Gerade dann, wenn das Bedienelement ein scheibenförmiges oder diskusförmiges Bedienelement ist, welches um eine vertikale Achse drehbar ist, kann dies auch eine vorteilhafte Ausführung sein. Der Nutzer kann dann bereits durch frontseitiges Berühren der Mantelwand eine Betätigung in Form einer Drehbewegung erzeugen.

Erfindungsgemäß ist vorgesehen, dass die Anzeigeeinheit zur symbolhaften Anzeige des Feuchtegehalts ausgebildet ist. Dies bedeutet, dass nicht explizit Zahlenwerte über den exakten Feuchtegehalt angezeigt werden, sondern dass lediglich über Symbolinformationen grob gegliedert auf den Feuchtegehaltwertbereich durch einen Nutzer rückgeschlossen werden kann. So kann in dem Zusammenhang eine Mehrzahl von diskreten Symbolen vorhanden sein, die jeweils dann auch einer spezifischen Stellung des Deckels zugeordnet sind und damit einen erzeugten Feuchtegehalt repräsentieren. So ist beispielsweise bei einem geschlossenen Deckel und einer aktivierten Klimatisierung in diesem Frischhaltebehälter ein hoher Feuchtegehalt vorherrschend. Wird der Deckel in die vollständig geöffnete Stellung verbracht, so geht dies mit einem reduzierten Feuchtegehalt einher. Darüber hinaus kann auch noch eine zumindest zwischen der vollständig geöffneten und der vollständig geschlossenen Stellung dritte Zwischenstellung vorgesehen sein, bei der dann ein dazwischen liegender Feuchtegehalt in dem Frischhaltebehälter vorherrscht.

Diese Informationen reichen üblicherweise auch für einen Nutzer aus, um anhand davon entscheiden zu können, ob der Deckel angehoben oder gesenkt werden soll und somit eine Feuchte erhöht oder erniedrigt werden soll.

Vorzugsweise ist vorgesehen, dass an dem Oberflächenbereich eine Mehrzahl von separaten Objekten bzw. Objektelementen ausgebildet ist und jedes Objekt einen anderen Feuchtegehalt symbolisiert, wobei das zur momentanen Verdeutlichung des Feuchtegehalts aktive Objekt farblich individuell gekennzeichnet ist. Dies ist eine weitere vorteilhafte Ausführung, da der Nutzer dann sofort und intuitiv durch die Farbkennzeichnung den Feuchtegehalt dahingehend signalisiert erkennen kann, ob der Deckel geöffnet oder geschlossen ist und somit eine hohe oder eine niedrige Luftfeuchte in dem Frischhaltebehälter vorherrscht. Es kann hier vorgesehen sein, dass beispielsweise die Mehrzahl der Objekte einfache geometrische Elemente sind, die durch Hinterlegung eines Farbelements dann kenntlich gemacht sind. Es können andererseits jedoch auch konkrete Objekte, wie beispielsweise Gemüse oder Obst in einer Reihe an der Anzeigeeinheit angezeigt sein, die dann ebenfalls individuell farblich hinterlegt werden können.

In einer vorteilhaften Ausführung ist vorgesehen, dass die farbliche Kennzeichnung eines Objekts abhängig von der Stellung des Deckels ist. Dadurch wird eine Kopplung geschaffen, die mit dem Betätigen des Bedienelements und dem dadurch erfolgenden Anheben oder Absenken des Deckels automatisch auch gleich eine entsprechende Farbänderung und Kennzeichnung eines Objekts durchführt. Dadurch wird dem Nutzer unverzüglich eine entsprechende Information über den Feuchtegehalt präsentiert.

Vorzugsweise ist vorgesehen, dass eine Änderung der farblichen Kennzeichnung an die Betätigung des Bedienelements und der damit einhergehenden Verstellung des Deckels gekoppelt ist, insbesondere gleichzeitig mit der Verstellung des Deckels einhergehend ist.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Frischhaltebehälters gemäß einem ersten Ausführungsbeispiel; und
- Fig. 3: eine perspektivische Darstellung eines weiteren Ausführungsbeispiels eines Frischhaltebehälters und einer Trennwand.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches als Kühl-Gefrier-Kombigerät ausgebildet ist. Das Haushaltskältegerät 1 umfasst einen Korpus 2 mit einem Innenbehälter 3. Der Innenbehälter 3 begrenzt mit seinen Wänden einen ersten Innenraum, der ein Kühlraum 4 ist, und einen darunter angeordneten, davon separierten zweiten Innenraum, der ein Gefrierraum 5 ist. Der Kühlraum 4 dient im Allgemeinen zum frostfreien Kühlen von Kühlgut, vorzugsweise bei Temperaturen zwischen +4° C und +8° C. Der Kühlraum 4 kann jedoch auch als Null-Grad-Fach, insbesondere zum Frischhalten von Obst oder Gemüse ausgebildet sein. Der Kühlraum 4 ist bei geöffneter Tür 6, die frontseitig den Raum 4 verschließt, zugänglich.

Der Gefrierraum 5 dient im Allgemeinen zum Tiefgefrieren von Gefriergut, bei beispielsweise -18° C. Der Gefrierraum 5 ist bei geöffneter Gefrierraumtür 7 zugänglich.

In dem Kühlraum 4 ist ein Kühlgut- beziehungsweise Frischhaltebehälter 8 ausziehbar gelagert, der mittels eines über dem Frischhaltebehälter 8 gelagerten Deckels 9 verschließbar ist. Über dem Deckel 9 kann, wie dargestellt, eine zusätzliche Abdeckung 10, beispielsweise in Form eines Glasfachbodens, angeordnet sein.

Der Innenbehälter 3 weist zwei gegenüberliegende vertikale Seitenwände 3a und 3b auf.

Erfindungsgemäß ist vorgesehen, dass zwischen dem Deckel 9 und der Abdeckung 10 eine Trennwand 11 angeordnet ist. Durch diese ist der Frischhaltebehälter 8 von dem verbleibenden restlichen Teilvolumen des Innenraums beziehungsweise Kühlraums 4 separiert.

Der Deckel 9 ist mittels einer Lagerungsvorrichtung 12 zum Öffnen und Schließen des Frischhaltebehälters 8 im Innenraum 4 anhebbar und absenkbar gelagert. Insbesondere die Lagerungsvorrichtung 12 umfasst ein Bedienelement 13, mit welchem der Deckel 9 betätigbar ist. Das Bedienelement 13 ist zur Betätigung des Deckels 9 auf einem Betätigungsweg um eine Achse drehbar und zumindest in einer Drehstellung entlang des Betätigungswegs verrastbar.

Das Bedienelement 13 ist in einem Zwischenraum zwischen dem Deckel 9 und der Trennwand 11 angeordnet und erstreckt sich nur teilweise nach vorne aus diesem Zwischenraum heraus, so dass es zur Tür 6 hin und somit frontseitig frei zugänglich und durch einen Nutzer betätigbar ist.

Die in vertikaler Richtung und somit in y-Richtung oberhalb des Deckels 9 angeordnete Trennwand 11 ist im gezeigten Ausführungsbeispiel dahingehend gestaltet, dass sie auch als Trägerplatte für den Deckel 9 dient. Der Deckel 9 ist somit bei diesem Ausführungsbeispiel ausschließlich an dieser Trennwand 11 gelagert und kann relativ zu dieser Trennwand 11 verschoben werden, um dann gegenüber einer Schale bzw. einer Schublade 15 des Frischhaltebehälters 8 angehoben oder abgesenkt zu werden, um den geöffneten oder geschlossenen Zustand des Frischhaltebehälters 8 einstellen zu können.

Der Frischhaltebehälter 8 umfasst den Deckel 9 und die Schublade 15.

Die horizontale Trennplatte beziehungsweise die Trennwand 11 umfasst einen Grundkörper beziehungsweise ein Grundteil 14 und ein dazu separates und zerstörungsfrei lösbar an dem Grundteil 14 anbringbares plattenartiges Element in Form einer Blende 21 an einem Podest 16. Das Grundteil 14 umfasst einen Frontrand 17 und einen in Tiefenrichtung (z-Richtung) gegenüber dem Frontrand 17 nach hinten zurückversetzten, schräg nach oben und hinten orientierten Oberflächenbereich 18. Diesbezüglich ist somit eine Schrägstufe ausgebildet. Dieser geneigte Oberflächenbereich 18 ist praktisch streifenartig ausgebildet und erstreckt sich insbesondere über die gesamte Breite des Grundteils 14 und ist an einer Oberseite 19, die dem Deckel 9 abgewandt ist, ausgebildet. In diesem Grundteil 14 ist eine Blende 20 eingebettet angeordnet, so dass eine Oberseite 21 der Blende 20 bündig mit einer Oberseite 22, die einen Teilbereich der Oberseite 19 darstellt, angeordnet ist. Die Blende 20 ist somit flächenbündig in das Grundteil 14 im Bereich des frontseitig in vertikaler Richtung nach unten abgesetzten Podests angeordnet.

Darüber hinaus erstreckt sich die Blende 20 über die gesamte Tiefe dieses Podests 16 und auch des daran nach hinten anschließenden, schräg nach hinten und oben orientierten Oberflächenbereichs 18. Eine Frontseite 23 der Blende 20 bildet ein Teilstück des Frontrands 17.

Darüber hinaus ist in der Blende 20 eine Anzeigeeinheit 24 ausgebildet, mittels welcher eine symbolhafte Darstellung einer Anzeige eines Feuchtegehalts in dem Frischhaltebehälter 8 darstellbar ist. Dazu sind im Ausführungsbeispiel Symbole an demjenigen Bereich der Blende 20 ausgebildet, der sich durch den Oberflächenbereich 18 schräg nach oben und hinten orientiert. Im Ausführungsbeispiel sind drei verschiedene Objektelementen bzw. Objekte 25, 26 und 27 dargestellt, die mit drei verschiedenen expliziten Stellungen des Deckels 9 relativ zur Schublade 15 einhergehen. Damit sind auch symbolhaft diese jeweilige Deckelstellungen spezifizierenden und damit einhergehenden Feuchtegehalte in dem Frischhaltebehälter 8 charakterisiert. Die Objekte 25 bis 27 können dabei auf die Blende aufgedruckt sein.

Darüber hinaus ist das Bedienelement 13 zu erkennen, welches in Tiefenrichtung betrachtet zwischen dem Frontrand 17 und dem Oberflächenbereich 18 positioniert ist und somit von oben entsprechend zugänglich ist. Durch Betätigen des Bedienelements 13 wird über eine insbesondere ausschließlich mechanische Wechselwirkung und Kopplung der Deckel 9 verstellt. Der Deckel 9 kann auch an einer Lagervorrichtung 12, die ausschließlich an den Wänden 3a und 3b ausgebildet ist, gelagert sein. Er kann dazu in einer Hub- und Schiebebewegung positionell verstellt werden. Dazu können entsprechende Lagerelemente der Lagervorrichtung 12 schräg nach hinten und oben an den Wänden 3a und 3b orientiert angeordnet sein.

Mit der Verstellung des Deckels 9 relativ zur Schublade 15 wird dann auch der Feuchtegehalt im Frischhaltebehälter 8 verändert. Im Ausführungsbeispiel ist vorgesehen, dass automatisch mit der Verstellung des Deckels 9 auch die symbolhafte Anzeige des Feuchtegehalts sich ändert und dazu zumindest eines der Objekte 25 bis 27 farblich unterschiedlich gekennzeichnet wird. Dazu kann beispielsweise ein Farbschieber automatisch mit der Betätigung des Bedienelements 13 gekoppelt verschoben werden und dazu das Objekt farblich hinterlegt werden. Dadurch kann ein Beobachter dann intuitiv und sofort wahrnehmbar die Information des symbolhaften Feuchtegehalts durch die Farbinformationen und definierte Hinterlegung erkennen. Wird dann durch Betätigen des Bedienelements 13 die Stellung des Deckels 9 wieder verändert, verändert sich vorzugsweise dann auch automatisch wieder die farbliche Kennzeichnung eines oder mehrerer der Objekte 25 bis 27.

In Fig. 3 ist in einer perspektivischen Darstellung eine alternative Ausgestaltung der Trennwand 11 gezeigt. Im Unterschied zur Ausgestaltung in Fig. 2 ist hier die Blende 20 über die gesamte Breite der Trennwand 11 ausgebildet. Darüber hinaus ist hier vorgesehen, dass sich das Bedienelement 13, welches in der Blende 20 eingebettet ist, über den Frontrand 17 und somit auch den Frontrand 23 nach vorne erhaben erstreckt und somit frontseitig an seiner Mantelseite zugänglich und berührbar ist. Die Mantelseite 13a ist somit segmentartig nach vorne hin freiliegend.

Darüber hinaus können als Objekte 25, 26 und 27 geometrische Aussparungen, wie beispielsweise Rechtecke, in einer Reihe nebeneinander angeordnet ausgebildet sein und dahinterliegend ein Farbschieber angeordnet sein, der insbesondere auch gekoppelt mit dem Bedienelement 13 und abhängig von dessen Betätigung verschiebbar ist. Auch dadurch können dann durch die farbliche Kennzeichnung dieser geometrischen Formen zugeordnete individuelle symbolhafte Informationen über den Feuchtegehalt in dem Frischhaltebehälter 8 vermittelt werden.

Es kann vorgesehen sein, dass die Blende 20 aus einem transparenten Material, beispielsweise Glas, oder einem Kunststoff ausgebildet ist. Die Blende 20 kann in dem Grundteil 14 eingeschnappt oder verrastet sein oder aufgesteckt sein. Durch die schräg nach hinten und oben orientierte Anordnung des Oberflächenbereichs 18 wird quasi auch eine Präsentationsschräge für die Anzeigeeinheit ausgestaltet.

### Bezugszeichenliste

- 1: Haushaltskältegerät
- 2: Korpus
- 3: Innenbehälter
- 3a: vertikale Seitenwand
- 3b: vertikale Seitenwand
- 4: Kühlraum
- 5: Gefrierraum
- 6: Tür
- 7: Gefrierraumtür
- 8: Frischhaltebehälter
- 9: Deckel
- 10: Abdeckung
- 11: Trennwand
- 12: Lagerungsvorrichtung
- 13: Bedienelement
- 13a: Mantelseite
- 14: Grundteil
- 15: Schublade
- 16: Blende
- 17: Frontrand
- 18: Oberflächenbereich
- 19: Oberseite
- 20: Blende
- 21: Oberseite
- 22: Oberseite
- 23: Frontseite
- 24: Anzeigeeinheit
- 25: Objekt
- 26: Objekt
- 27: Objekt

## Patentansprüche

1. Haushaltskältegerät (1) mit einem Innenraum (4, 5) zur Aufnahme von Lebensmitteln, der durch Wände (3a, 3b) eines Innenbehälters (3) begrenzt ist, und mit einem im Innenraum (4, 5) angeordneten Frischhaltebehälter (8) für Lebensmittel, der eine Schublade (15) und einen zum Abdecken der Schublade (15) angeordneten Deckel (9) aufweist, und mit einer Lagerungsvorrichtung (12), mit welcher der Deckel (9) zum Öffnen und Schließen der Schublade (15) im Innenraum (4, 5) anhebbar und absenkbar gelagert ist, und mit einem Bedienelement (13), mit welchem der Deckel (9) betätigbar ist, und mit einer Trennwand (11), die direkt oberhalb dem Deckel (9) in dem Innenraum (3) angeordnet ist, **dadurch gekennzeichnet, dass** die Trennwand (11) an einer dem Deckel (9) abgewandten Oberseite (19) eine auf der Oberseite (19) angeordnete separate Blende (20) als Informationselement aufweist und das Haushaltskältegerät (1) eine Anzeigeeinheit (24) zur Anzeige, insbesondere zur symbolhaften Anzeige, des Feuchtegehalts in dem Frischhaltebehälter (8) aufweist und dass die Anzeigeeinheit (24) und das Bedienelement an der Blende (20) ausgebildet sind und die Funktion als Informationselement durch die Anzeigeeinheit (24) ausgebildet ist, und dass das Bedienelement (13) um eine vertikale Achse drehbar ist.

2. Haushaltskältegerät (1) nach Anspruch 1, **dadurch gekennzeichnet, dass** die Oberseite (19) uneben ausgebildet ist und die Anzeigeeinheit (24) in einem schräg nach oben und hinten orientierten Oberflächenbereich (18) der Oberseite (19) angeordnet ist.

3. Haushaltskältegerät (1) nach Anspruch 2, **dadurch gekennzeichnet, dass** der Oberflächenbereich (18) gegenüber einem Frontrand (17) der Trennwand (11) nach hinten zurückversetzt angeordnet ist und sich parallel zum Frontrand (17) erstreckt.

4. Haushaltskältegerät (1) nach Anspruch 2 oder 3, **dadurch gekennzeichnet, dass** sich die Blende (20) in Tiefenrichtung des Haushaltskältegeräts (1) von einem hinteren Rand des Oberflächenbereichs (18) bis zum Frontrand (17) erstreckt und einen Teilbereich (23) des Frontrands (17) bildet.

5. Haushaltskältegerät (1) nach einem der Ansprüche 2 bis 4, **dadurch gekennzeichnet, dass** an dem schrägen Oberflächenbereich (18) eine Mehrzahl von separaten Objekten (25, 26, 27) ausgebildet ist, und jedes Objekt (25, 26, 27) einen anderen Feuchtegehalt symbolisiert, wobei das zur momentanen Verdeutlichung des Feuchtegehalts aktive Objekt (25, 26, 27) farblich individuell gekennzeichnet ist.

6. Haushaltskältegerät (1) nach Anspruch 5, **dadurch gekennzeichnet, dass** die farbliche Kennzeichnung eines Objekts (25, 26, 27) abhängig von der Stellung des Deckels (9) ist.

7. Haushaltskältegerät (1) nach Anspruch 5 oder 6, **dadurch gekennzeichnet, dass** eine Änderung der farblichen Kennzeichnung an die Betätigung des Bedienelements (13) und der damit einhergehenden Verstellung des Deckels (9) gekoppelt ist, insbesondere gleichzeitig mit der Verstellung des Deckels (9) einhergehend ist.

8. Haushaltskältegerät (1) nach einem der vorhergehenden Ansprüche, **dadurch gekennzeichnet, dass** das Bedienelement (13) in Tiefenrichtung des Haushaltskältegeräts (1) betrachtet vor einem schrägen Oberflächenbereich (18) der Oberseite (19) angeordnet ist.

9. Haushaltskältegerät (1) nach einem der vorhergehenden Ansprüche, **dadurch gekennzeichnet, dass** die Blende (20) zerstörungsfrei lösbar an der Trennwand (11) angeordnet ist.

10. Haushaltskältegerät (1) nach einem der vorhergehenden Ansprüche, **dadurch gekennzeichnet, dass** die Blende (20) in einem Grundteil (14) der Trennwand (11) eingebettet angeordnet ist.

11. Haushaltskältegerät (1) nach Anspruch 10, **dadurch gekennzeichnet, dass** die Blende (20) im in das Grundteil (14) eingesetzten Zustand mit ihrer Oberseite (21) bündig mit einer an die Blende (20) angrenzenden Oberseite (22) des Grundteils (14) angeordnet ist.

## Claims

1. Household refrigeration appliance (1) having an interior (4, 5) for receiving food, which is delimited by walls (3a, 3b) of an inner container (3), and having a fresh food container (8) for food, which is arranged in the interior (4, 5) and has a drawer (15) and a lid (9) arranged for covering the drawer (15), and having a storage device (12) with which the lid (9) for opening and closing the drawer (15) is mounted in the interior (4, 5) such that it can be raised and lowered, and having a control element (13) with which the lid (9) can be actuated, and having a partition (11) which is arranged directly above the lid (9) in the interior (3), **characterised in that** the partition (11) has a separate panel (20) arranged on the top side (19) as an information element on a top side (19) facing away from the lid (9), and the household refrigeration appliance (1) has a display unit (24) for displaying, in particular for displaying by means of symbols, the moisture content in the fresh food container (8), and that the display unit (24) and the control element are formed on the panel (20) and the function as an information element is formed by the display unit (24), and that the control element (13) can be rotated about a vertical axis.

2. Household refrigeration appliance (1) according to claim 1, **characterised in that** the top side (19) is formed unevenly and the display unit (24) is arranged in a surface area (18) of the top side (19) oriented obliquely upwards and backwards.

3. Household refrigeration appliance (1) according to claim 2, **characterised in that** the surface area (18) is arranged set back to the rear relative to a front edge (17) of the partition (11) and extends parallel to the front edge (17).

4. Household refrigeration appliance (1) according to claim 2 or 3, **characterised in that** the panel (20) extends from a rear edge of the surface area (18) to the front edge (17) in the depth direction of the household refrigeration appliance (1) and forms a portion (23) of the front edge (17).

5. Household refrigeration appliance (1) according to one of claims 2 to 4, **characterised in that** a plurality of separate objects (25, 26, 27) is formed on the oblique surface area (18), and each object (25, 26, 27) symbolises a different moisture content, wherein the object (25, 26, 27) active for the current illustration of the moisture content is individually colour-coded.

6. Household refrigeration appliance (1) according to claim 5, **characterised in that** the colour-coding of an object (25, 26, 27) depends on the position of the lid (9).

7. Household refrigeration appliance (1) according to claim 5 or 6, **characterised in that** a change in the colour-coding is coupled to the actuation of the control element (13) and the associated adjustment of the lid (9), in particular is concomitant in time with the adjustment of the lid (9).

8. Household refrigeration appliance (1) according to one of the preceding claims, **characterised in that** the control element (13) is arranged, viewed in the depth direction of the household refrigeration appliance (1), in front of an oblique surface area (18) of the top side (19).

9. Household refrigeration appliance (1) according to one of the preceding claims, **characterised in that** the panel (20) is arranged on the partition (11) in a non-destructive detachable manner.

10. Household refrigeration appliance (1) according to one of the preceding claims, **characterised in that** the panel (20) is arranged embedded in a base part (14) of the partition (11).

11. Household refrigeration appliance (1) according to claim 10, **characterised in that** the top side (21) of the panel (20), when said panel (20) is inserted into the base part (14), is flush with an upper side (22) of the base part (14) adjoining the panel (20).

## Revendications

1. Appareil frigorifique ménager (1) avec un espace intérieur (4, 5) pour l'accueil de denrées alimentaires, lequel est limité par les parois (3a, 3b) d'un contenant intérieur (3), et avec un contenant fraîcheur (8) pour denrées alimentaires disposé dans l'espace intérieur (4, 5), lequel contenant présente un tiroir (15) et un couvercle (9) disposé afin de couvrir le tiroir (15), et avec un dispositif de logement (12) permettant de lever et d'abaisser le couvercle (9) pour ouvrir et fermer le tiroir (15) dans l'espace intérieur (4, 5), et avec un élément de commande (13) permettant d'actionner le couvercle (9), et avec une paroi de séparation (11) disposée directement au-dessus du couvercle (9) dans l'espace intérieur (3), **caractérisé en ce que** la paroi de séparation (11) présente en un côté supérieur (19) éloigné du couvercle (9) un bandeau (20) distinct disposé sur le côté supérieur (19) sous forme d'élément d'information et l'appareil frigorifique ménager (1) présente une unité d'affichage (24) pour l'affichage, en particulier l'affichage symbolique, de la teneur en humidité dans le contenant fraîcheur (8) et **en ce que** l'unité d'affichage (24) et l'élément de commande sont formés sur le bandeau (20) et la fonction sous forme d'élément d'information est formée par l'unité d'affichage (24), et **en ce que** l'élément de commande (13) est rotatif autour d'un axe vertical.

2. Appareil frigorifique ménager (1) selon la revendication 1, **caractérisé en ce que** le côté supérieur (19) est exécuté de façon inégale et l'unité d'affichage (24) est disposée dans une zone de surface (18) du côté supérieur (19) orientée en biais vers le haut et vers l'arrière.

3. Appareil frigorifique ménager (1) selon la revendication 2, **caractérisé en ce que** la zone de surface (18) est disposée en décalage vers l'arrière par rapport à un bord avant (17) de la paroi de séparation (11) et s'étend parallèlement au bord avant (17).

4. Appareil frigorifique ménager (1) selon la revendication 2 ou 3, **caractérisé en ce que** le bandeau (20) s'étend dans le sens de la profondeur de l'appareil frigorifique ménager (1) d'un bord arrière de la zone de surface (18) au bord avant (17) et constitue une zone partielle (23) du bord avant (17).

5. Appareil frigorifique ménager (1) selon l'une des revendications 2 à 4, **caractérisé en ce qu'**une pluralité d'objets distincts (25, 26, 27) est formée en la zone de surface (18) en biais et chaque objet (25, 26, 27) symbolise une autre teneur en humidité, dans lequel l'objet actif (25, 26, 27) pour l'explicitation momentanée de la teneur en humidité revêt une couleur individuelle.

6. Appareil frigorifique ménager (1) selon la revendication 5, **caractérisé en ce que** le marquage coloré d'un objet (25, 26, 27) dépend de la position du couvercle (9).

7. Appareil frigorifique ménager (1) selon la revendication 5 ou 6, **caractérisé en ce qu'**une modification du marquage coloré est couplée à l'actionnement de l'élément de commande (13) et au déplacement du couvercle (9) dont il s'accompagne et accompagne en particulier de façon concomitante le déplacement du couvercle (9).

8. Appareil frigorifique ménager (1) selon l'une des revendications précédentes, **caractérisé en ce que** l'élément de commande (13) est disposé, dans le sens de la profondeur de l'appareil frigorifique ménager (1), avant une zone de surface en biais (18) du côté supérieur (19).

9. Appareil frigorifique ménager (1) selon l'une des revendications précédentes, **caractérisé en ce que** le bandeau (20) est disposé de façon amovible sans destruction sur la paroi de séparation (11).

10. Appareil frigorifique ménager (1) selon l'une des revendications précédentes, **caractérisé en ce que** le bandeau (20) est disposé de façon encastrée dans une partie de base (14) de la paroi de séparation (11).

11. Appareil frigorifique ménager (1) selon la revendication 10, **caractérisé en ce que** le bandeau (20) est disposé, dans son état installé dans la partie de base (14), avec son côté supérieur (21) affleurant un côté supérieur (22) de la partie de base (14) contiguë au bandeau (20).
